# DEMANDE DE BREVET EUROPEEN

(11) **EP 4 756 540 A1**
(43) Date de publication de la demande: **10.06.2026**
(21) Numéro de dépôt: 24217355.7
(22) Date de dépôt: 04.12.2024
(51) Int. Cl.: G04B 15/14

(54) **PROCÉDÉ DE FABRICATION D'UNE ANCRE D'ÉCHAPPEMENT**

(71) Demandeur: Nivarox-FAR S.A., 2400 Le Locle (CH)
(72) Inventeur: TOUSSAINT, Guillaume, 25500 Morteau (FR); HAEFELI, Frédéric, 2720 Tramelan (CH)
(74) Mandataire: ICB SA

(57) **Abrégé**

La présente invention concerne un procédé de fabrication d'une ancre pour un système d'échappement.

## Description

### Domaine technique de l'invention

L'invention se rapporte au domaine de l'horlogerie. Plus précisément, elle concerne un procédé de fabrication d'un composant horloger, notamment d'une ancre d'échappement d'une pièce d'horlogerie.

### Arrière-plan technologique

Dans le domaine de l'horlogerie, certaines applications requièrent l'utilisation de composants complexes nécessitant de nombreuses opérations d'usinage.

C'est le cas par exemple des ancres, pour lesquelles de nombreux usinages sont nécessaires aux moyens de plusieurs machines lors d'une découpe laser. Une telle méthode peut nécessiter la reprise de pièces après leur fabrication, ce qui est couteux et chronophage.

Les ancres d'échappement peuvent aussi être fabriquées via un étampage, mais dans le cas de productions en petites séries une telle méthode est très couteuse et donc peu intéressante.

Un but de la présente invention est par conséquent de proposer un procédé de fabrication plus simple, permettant de limiter les reprises des pièces fabriquées, tout en se limitant à une seule machine pour l'usinage des ancres.

### Résumé de l'invention

A cet effet, la présente invention concerne un procédé de fabrication d'une ancre pour un système d'échappement.

Selon l'invention, le procédé comprend les étapes suivantes :
a) se munir d'une bande métallique ou en alliage métallique, et former des trous pilotes dans la bande pour guider la bande ;
b) effectuer un fraisage dans la bande pour former des cornes ;
c) effectuer un anglage pour former le corps de l'ancre dont une première extrémité comporte les cornes et une deuxième extrémité comporte deux bras, l'anglage, étant réalisé dans une portion de l'épaisseur de la bande de manière que le corps de l'ancre est toujours solidaire de la bande ;
d) effectuer un fraisage de l'enveloppe externe du corps de l'ancre, le fraisage étant réalisé dans la portion de l'épaisseur de la bande de manière de l'étape précédente ;
e) effectuer via un fraisage une ébauche d'une coche dans chacun des bras, les coches étant destinées à recevoir chacune une palette, et effectuer au cours de la même étape une ébauche de la fourchette via un fraisage ;
f) effectuer une reprise des coches et de la fourchette via un outil de brochage ;
g) effectuer un découpage laser de l'ancre obtenue dans l'épaisseur de la bande restante pour détacher l'ancre de la bande.

Conformément à d'autres variantes avantageuses de l'invention :
- lors de l'étape f), le brochage est effectué uniquement selon une direction axiale ;
- lors de l'étape f), au moins deux passes latérales sont effectuées pour obtenir une largeur spécifiée ;
- lors de l'étape e), un trou de tige et un trou de dard sont également percés ;
- lors de l'étape e), le fraisage est effectué sur toute l'épaisseur de la bande ;
- le procédé comprend un étape h) au cours de laquelle on monte des palettes et une tige sur l'ancre ;
- l'outil de brochage est réalisé en un métal dur.

L'invention concerne aussi une ancre pour un système d'échappement obtenue par le biais du procédé conforme à l'invention.

### Description sommaire des dessins

D'autres caractéristiques et avantages de l'invention apparaîtront à la lecture de la description détaillée qui va suivre, en référence aux dessins annexés, où :
- la figure 1 représente une ancre obtenue via le procédé selon l'invention ;
- les figures 2 à 6a illustrent les différentes étapes du procédé de fabrication selon l'invention.

### Description détaillée de l'invention

L'invention concerne la fabrication d'une ancre pour un système d'échappement.

L'ancre 1 comprend généralement une baguette 2 formée par un matériau métallique qui peut être, par exemple, de l'acier au carbone (par exemple 20AP, 15P, Ck75 ou Ck101), du titane, de l'aluminium, un alliage à base de cobalt de structure austénitique, un alliage de laiton (par exemple le CuZn42), ou encore un alliage cuivreux (par exemple le CuBe2 ou le maillechort (CuNi1820)).

La baguette 2 comporte des bras 20 et 21 destinés à supporter les palettes afin de coopérer avec au moins une roue d'échappement (non représentées) d'un système d'échappement. Entre ces deux bras 20 et 21, une tige d'ancre est montée dans un trou 22 afin de monter l'ancre 1 de manière pivotante. Enfin, à l'extrémité opposée aux bras 20, 21, la baguette 2 comporte une fourchette 5 munie de deux cornes 50, 51.

Dans l'exemple illustré à la figure 1, on peut observer une ancre classique pour une pièce d'horlogerie. Bien évidemment, d'autres types d'ancre, telle qu'une ancre de côté, peuvent être fabriquées au moyen du procédé décrit ci-après.

Le procédé de fabrication d'une ancre 1 selon l'invention va maintenant être décrit en relation avec les figures 2 à 6a.

La première étape a) du procédé, illustrée à la figure 2, consiste à se munir d'une bande 10 métallique ou en alliage métallique, d'épaisseur e, dans laquelle des trous pilotes 11 sont découpés pour guider et déplacer la bande 10 le long d'un convoyeur (non représenté sur les figures).

L'étape b) suivante, illustrée à la figure 3, consiste à effectuer un fraisage 12 dans la bande 10, le fraisage 12 étant effectué sur une profondeur inférieure à l'épaisseur e de la bande, et au moins la moitié de l'épaisseur e de la bande, pour former des cornes 50, 51 de l'ancre.

La troisième étape c) du procédé, illustrée aux figures 4 et 4a, consiste à effectuer un anglage pour former le corps de l'ancre dont une première extrémité comporte les cornes 50, 51 et une deuxième extrémité comporte deux bras 20, 21. L'anglage est réalisé sur une profondeur équivalente à la moitié de l'épaisseur e de la bande de manière que le corps de l'ancre est toujours solidaire de la bande à la fin de l'étape.

La quatrième étape d) du procédé consiste à effectuer un fraisage de l'enveloppe externe du corps de l'ancre, le fraisage étant lui aussi réalisé sur une profondeur inférieure à l'épaisseur de la bande, et au moins sur les deux tiers de l'épaisseur e de la bande, pour conserver le corps de l'ancre attaché à la bande.

La cinquième étape e), illustrés aux figures 5 et 5a, consiste à effectuer via un fraisage une ébauche d'une coche 3, 4 dans chacun des bras 20, 21, et effectuer au cours de la même étape une ébauche de la fourchette 5 via un fraisage. Au cours de cette étape, le fraisage des coches 3, 4 et de la fourchette 5 est effectué sur toute l'épaisseur e de la bande 10. Lors de l'étape e), un trou de tige 22 et un trou de dard 23 sont également percés.

La sixième étape f), illustrée à la figure 6, consiste à effectuer une reprise des coches 3, 4 et de la fourchette 5 via un outil de brochage. Le brochage est effectué uniquement selon une direction axiale, et au moins deux passes latérales sont effectuées pour obtenir une largeur prédéterminée pour les coches 3, 4. Une telle étape permet d'obtenir les angles souhaités au fond des coches, le fraisage ne permettant pas d'atteindre les angles souhaités en raison du rayon de fraise trop grand.

Enfin, la septième étape g) consiste à effectuer un découpage laser de l'ancre obtenue dans l'épaisseur de la bande restante pour détacher l'ancre de la bande. Alternativement, une étampe peut être utilisée pour détacher l'ancre de la bande.

Le procédé peut aussi comprendre un étape h) au cours de laquelle des palettes et une tige sont montées sur l'ancre.

L'invention concerne également une ancre obtenue selon le procédé conforme à l'invention.

## Revendications

1. Procédé de fabrication d'une ancre (1) pour un système d'échappement, **caractérisé en ce qu'**il comprend les étapes suivantes :
a) se munir d'une bande (10) métallique ou en alliage métallique d'une épaisseur (e), et former des trous pilotes (11) dans la bande (10) pour guider la bande ;
b) effectuer un fraisage (12) dans la bande (10), sur au moins la moitié de l'épaisseur (e) de la bande (10), pour former des cornes (50, 51) ;
c) effectuer un anglage pour former le corps de l'ancre (2) dont une première extrémité comporte les cornes (50, 51) et une deuxième extrémité comporte deux bras (20, 21), l'anglage étant réalisé sur au moins la moitié de l'épaisseur (e) de la bande, de manière que le corps de l'ancre est toujours solidaire de la bande ;
d) effectuer un fraisage de l'enveloppe externe du corps de l'ancre (2), le fraisage étant réalisé sur les deux tiers de l'épaisseur (e) de la bande ;
e) effectuer via un fraisage, sur toute l'épaisseur (e) de la bande, une ébauche d'une coche (3, 4) dans chacun des bras (20, 21), les coches (3, 4) étant destinées à recevoir chacune une palette, et effectuer au cours de la même étape une ébauche de la fourchette (5) via un fraisage ;
f) effectuer une reprise des coches (3, 4) et de la fourchette (5) via un outil de brochage ;
g) effectuer un découpage laser de l'ancre obtenue dans l'épaisseur de la bande restante pour détacher l'ancre de la bande.

2. Procédé de fabrication d'une ancre selon la revendication 1, **caractérisé en ce que** lors de l'étape f), le brochage est effectué uniquement selon une direction axiale.

3. Procédé de fabrication d'une ancre (1) selon la revendication 1 ou 2, **caractérisé en ce que** lors de l'étape f), au moins deux passes latérales sont effectuées pour obtenir une largeur spécifiée.

4. Procédé de fabrication d'une ancre (1) selon l'une des revendications précédentes, **caractérisé en ce que** lors de l'étape e), un trou de tige (22) et un trou de dard (23) sont également percés.

5. Procédé de fabrication d'une ancre (1) selon l'une des revendications précédentes, **caractérisé en ce que** lors de l'étape e), le fraisage est effectué sur toute l'épaisseur de la bande.

6. Procédé de fabrication d'une ancre (1) selon l'une des revendications précédentes, **caractérisé en ce qu'**il comprend un étape h) au cours de laquelle on monte des palettes et une tige.

7. Procédé de fabrication d'une ancre (1) selon l'une des revendications précédentes, **caractérisé en ce que** l'outil de brochage est réalisé en un métal dur.

8. Ancre (1) obtenue par le procédé selon l'une des revendications 1 à 7.
